# EUROPÄISCHE PATENTSCHRIFT

(11) **EP 1 056 943 B1**
(45) Veröffentlichungstag und Bekanntmachung des Hinweises auf die Patenterteilung: **21.01.2004**
(21) Anmeldenummer: 99948669.9
(22) Anmeldetag: 23.07.1999
(51) Int. Cl.: F02D 41/30, F02D 41/34, F02D 41/14

(54) **KRAFTSTOFF-EINSPRITZVERFAHREN**
METHOD FOR INJECTING FUEL
PROCEDE D'INJECTION DE CARBURANT

(30) Priorität: 22.12.1998 DE 19859424
(43) Veröffentlichungstag der Anmeldung: 06.12.2000
(73) Patentinhaber: ROBERT BOSCH GMBH, 70442 Stuttgart (DE)
(72) Erfinder: PHILIPP, Matthias, D-71665 Vaihingen/Enz (DE)
(86) Internationale Anmeldenummer: PCT/DE1999/002260
(87) Internationale Veröffentlichungsnummer: WO 2000/037788

(56) Entgegenhaltungen:
- EP-A- 0 849 454
- DE-A- 19 631 986
- PATENT ABSTRACTS OF JAPAN vol. 016, no. 507 (M-1327), 20. Oktober 1992 (1992-10-20) & JP 04 187851 A (TOYOTA MOTOR CORP), 6. Juli 1992 (1992-07-06)
- PATENT ABSTRACTS OF JAPAN vol. 1998, no. 03, 27. Februar 1998 (1998-02-27) & JP 09 303189 A (MITSUBISHI ELECTRIC CORP), 25. November 1997 (1997-11-25) & US 5 947 077 A (YONEZAWA ET AL.)

## Beschreibung

### STAND DER TECHNIK

Die vorliegende Erfindung betrifft ein Kraftstoff-Einspritzverfahren für eine Brennkraftmaschine, wobei eine Einspritzung alternativ in einem homogenen Normalbetrieb oder in einem inhomogenen Schichtbetrieb durchgeführt wird.

Obwohl auf beliebige Kraftstoffe und Motoren beliebiger Fahrzeuge anwendbar, werden die vorliegende Erfindung sowie die ihr zugrundeliegende Problematik in bezug auf eine Benzindirekteinspritzung einer Brennkraftmaschine eines Personenwagens erläutert.

Bei solchen Brennkraftmaschinen mit Benzindirekteinspritzung wird zur vollständigen Nutzung des Verbrauchsvorteils in bestimmten Betriebsbereichen eine sogenannte Ladungsschichtung im Brennraum realisiert, was im folgenden als Schichtbetrieb bezeichnet wird.

Beim sogenannten Normalbetrieb der Benzindirekteinspritzung wird der gesamte Brennraum mit einem stöchiometrischen Luft-/Krafstoffgemisch homogen gefüllt, das zum Zündz eitpunkt durch den Zündfunken gezündet wird.

Beim Schichtbetrieb hingegen wird lediglich eine kleine stöchiometrische Wolke in den Brennraum eingebracht, welche lokal zündbar ist, wohingegen der restliche Inhalt des Brennraums nicht gezündet werden kann. Der Vorteil dieses Schichtbetriebs liegt in einem erweiterten Magerbetrieb der Brennkraftmaschine und damit letztendlich in einer Kraftstoffersparnis.

Es ist somit wünschenswert, den Betriebsbereich des Schichtbetriebs möglichst groß zu gestalten, also insbesondere auf möglichst hohe Lasten und hohe Drehzahlen auszudehnen.

Die der vorliegenden Erfindung zugrundeliegende Problematik besteht allgemein darin, daß ein fester Zündzeitpunkt nötig ist, um die geschichtete Ladung im Brennraum sicher entflammen zu können. Dieser feste Zündzeitpunkt kann bei bestimmten Betriebspunkten u.U. sehr früh liegen, und zwar typischerweise bis zu einer Stellung Kurbelwelle von 50° vor dem oberen Totpunkt (OT).

Als nachteilhaft hat sich dabei die Tatsache herausgestellt, daß es bei derartigen Betriebspunkten im geschichteten ungedrosselten Betrieb zu klopfenden Verbrennungen kommen kann. Da der Zündwinkel nicht variiert werden kann, d.h. auf einen "späteren" oder näher bei OT liegenden Wert verstellt werden kann, sind andere Maßnahmen erforderlich, um auftretende klopfende Verbrennungen zu beseitigen.

### VORTEILE DER ERFINDUNG

Das erfindungsgemäße Kraftstoff-Einspritzverfahren mit den Merkmalen des Anspruchs 1 weist gegenüber den bekannten Lösungsansätzen den Vorteil auf, daß die Brennkraftmaschine soweit wie möglich im verbrauchsgünstigen Schichtbetrieb betrieben wird, und erst dann in den homogenen Normalbetrieb umgeschaltet wird, wenn klopfende Verbrennungen (z.B. bei hohen Ansaugluft- und/oder Kühlwassertemperaturen dies unbedingt erforderlich machen, weil ansonsten die Gefahr der Beschädigung von Teilen des Motors herrscht.

Die der vorliegenden Erfindung zugrundeliegende Idee besteht darin, daß eine Umschaltung vom inhomogenen Schichtbetrieb auf den homogenen Normalbetrieb bei auftretenden klopfenden Verbrennungen durchgeführt wird. Sollte nach dem Umschalten und der Androsselung im homogenen Normalbetrieb immer noch ein Klopfen vorliegen, kann zusätzlich mit einer Verstellung des Zündwinkels reagiert werden, was im inhomogenen Schichtbetrieb nicht möglich ist.

In den Unteransprüchen finden sich vorteilhafte Weiterbildungen und Verbesserungen des in Anspruch 1 angegebenen Kraftstoff-Einspritzverfahrens.

Gemäß einer bevorzugten weiterbildung erfolgt ein Erfassen der Klopfintensität als für das Klopfen charakteristische Größe an dem mindestens einen Zylinder der Brennkraftmaschine im inhomogenen Schichtbetrieb und ein Umschalten von mindestens dem einen Zylinder vom inhomogenen Schichtbetrieb auf den homogenen Normalbetrieb, wenn die Klopfintensität des einen Zylinders einen vorbestimmten ersten Klopfintensitätsschwellwert überschreitet.

Gemäß einer weiteren bevorzugten Weiterbildung erfolgt ein Erfassen der Klopfhäufigkeit als für das Klopfen charakteristische Größe an mehreren Zylindern der Brennkraftmaschine im inhomogenen Schichtbetrieb und ein Umschalten von den mehreren Zylindern vom inhomogenen Schichtbetrieb auf den homogenen Normalbetrieb, wenn die Klopfhäufigkeit der mehreren Zylinder einen vorbestimmten ersten Klopfhäufigkeitsschwellwert überschreitet.

Gemäß einer weiteren bevorzugten Weiterbildung erfolgt ein Durchführen einer Androsselung im homogenen Normalbetrieb nach der Umschaltung, ein Erfassen einer für das Klopfen charakteristischen Größe an mindestens einem Zylinder der Brennkraftmaschine im homogenen Normalbetrieb und ein Verstellen des Zündwinkels, wenn die erfaßte charakteristische Größe des einen Zylinders ein vorbestimmtes zweites Kriterium, vorzugsweise hinsichtlich Klopfintensität oder Klopfhäufigkeit, erfüllt.

Gemäß einer weiteren bevorzugten Weiterbildung erfolgt ein Durchführen des homogenen Normalbetriebs während einer betriebspunktabhängigen Zeitspanne und ein Umschalten von mindestens dem einen Zylinder vom homogenen Normalbetrieb auf den inhomogenen Schichtbetrieb.

Gemäß einer weiteren bevorzugten Weiterbildung erfolgt ein Erfassen einer für das Klopfen charakteristischen Größe an mindestens einem Zylinder der Brennkraftmaschine im homogenen Normalbetrieb und ein Umschalten von mindestens dem einen Zylinder vom homogenen Normalbetrieb auf den inhomogenen Schichtbetrieb nach dem Durchführen des homogenen Normalbetriebs während einer betriebspunktabhängigen Zeitspanne nur dann, wenn die erfaßte charakteristische Größe des einen Zylinders ein vorbestimmtes drittes Kriterium, vorzugsweise hinsichtlich Klopfintensität oder Klopfhäufigkeit, erfüllt.

Gemäß einer weiteren bevorzugten Weiterbildung erfolgt ein Festlegen einer Kennlinie, bei der eine Umschaltung zwischen dem homogenen Normalbetrieb und dem inhomogenen Schichtbetrieb durchgeführt wird, als Funktion mindestens eines motorspezifischen Parameters, vorzugsweise Drehzahl und Last, und ein Verschieben zumindest eines Teils der Kennlinie ansprechend auf die Tatsache, daß an einem Betriebspunkt, für den der inhomogene Schichtbetrieb vorgesehen ist, erfaßt wird, daß die erfaßte charakteristische Größe des einen Zylinders ein vorbestimmtes viertes Kriterium, vorzugsweise hinsichtlich Klopfintensität oder Klopfhäufigkeit, erfüllt.

Gemäß einer weiteren bevorzugten Weiterbildung erfolgt ein Verschieben eines Stützpunktes der Kennlinie entsprechend dem Betriebspunkt um einen vorbestimmten ersten Betrag zu einem adaptierten Stützpunkt.

Gemäß einer weiteren bevorzugten Weiterbildung erfolgt ein Erfassen der Klopfintensität als für das Klopfen charakteristische Größe an dem mindestens einen Zylinder der Brennkraftmaschine im inhomogenen Schichtbetrieb und ein Verschieben des Teils der Kennlinie, wenn die Klopfintensität des einen Zylinders einen vorbestimmten zweiten Klopfintensitätsschwellwert überschreitet, welcher kleiner als der erste Klopfintensitätsschwellwert ist.

Gemäß einer weiteren bevorzugten Weiterbildung erfolgt ein Erfassen der Klopfhäufigkeit als für das Klopfen charakteristische Größe an mehreren Zylindern der Brennkraftmaschine im inhomogenen Schichtbetrieb und ein Verschieben des Teils der Kennlinie, wenn die Klopfhäufigkeit des einen Zylinders einen vorbestimmten zweiten Klopfhäufigkeitsschwellwert überschreitet, welcher kleiner als der erste Klopfhäufigkeitsschwellwert ist.

Gemäß einer weiteren bevorzugten Weiterbildung erfolgt ein Rückverschieben des adaptierten Stützpunktes der Kennlinie entsprechend dem Betriebspunkt um einen vorbestimmten zweiten Betrag in Richtung des ursprünglichen Stützpunktes, wenn die erfaßte charakteristische Größe des einen Zylinders für eine bestimmte Zeitspanne ein vorbestimmtes fünftes Kriterium, vorzugsweise hinsichtlich Klopfintensität oder Klopfhäufigkeit, erfüllt, wobei der vorbestimmte zweite Betrag vorzugsweise kleiner als der vorbestimmten erste Betrag ist.

Gemäß einer weiteren bevorzugten Weiterbildung sind die Zylinder durch jeweilige Einzeldrosselklappen steuerbar und wird das Erfassen und das Umschalten für jeden Zylinder separat durchgeführt.

Gemäß einer weiteren bevorzugten Weiterbildung erfolgt ein Androsseln von mindestens dem einen Zylinder im inhomogenen Schichtbetrieb, wenn die erfaßte charakteristische Größe des einen Zylinders ein vorbestimmtes sechstes Kriterium, vorzugsweise hinsichtlich Klopfintensität oder Klopfhäufigkeit, erfüllt.

Gemäß einer weiteren bevorzugten Weiterbildung erfolgt ein Erfassen der Klopfintensität als für das Klopfen charakteristische Größe an dem mindestens einen Zylinder der Brennkraftmaschine im inhomogenen Schichtbetrieb und ein Androsseln von mindestens dem einen Zylinder im inhomogenen Schichtbetrieb, wenn die Klopfintensität des einen Zylinders einen vorbestimmten dritten Klopfintensitätsschwellwert überschreitet, welcher kleiner als der vorbestimmte erste und zweite Klopfintensitätsschwellwert ist.

Gemäß einer weiteren bevorzugten Weiterbildung erfolgt ein Erfassen der Klopfhäufigkeit als für das Klopfen char akteristische Größe an mehreren Zylindern der Brennkraftmaschine im inhomogenen Schichtbetrieb und ein Androsseln von den mehreren Zylindern im inhomogenen Schichtbetrieb, wenn die Klopfhäufigkeit der mehreren Zylinder einen vorbestimmten dritten Klopfhäufigkeitschwellwert überschreitet, welcher kleiner als der vorbestimmte erste und zweite Klopfhäufigkeitsschwellwert ist.

### ZEICHNUNGEN

Ausführungsbeispiele der Erfindung sind in den Zeichnungen dargestellt und in der nachfolgenden Beschreibung näher erläutert.
- Fig. 1: zeigt eine schematische Darstellung der Anpassung einer Kennlinie, bei der eine Umschaltung zwischen dem homogenen Normalbetrieb und dem inhomogenen Schichtbetrieb als Funktion der Drehzahl und Last durchgeführt wird gemäß einem Ausf ührungsbeispiel des erfindungsgemäßen KraftstoffEinspritzverfahrens.

### BESCHREIBUNG DER AUSFÜHRUNGSBEISPIELE

Mit Bezug auf Fig. 1 wird ein Ausführungsbeispiel des erfindungsgemäßen Kraftstoff-Einspritzverfahrens erläutert. In Fig. 1 bezeichnen D die Drehzahl und L die Last der betreffenden Brennkraftmaschine, U die Kennlinie, bei der eine Umschaltung zwischen dem homogenen Normalbetrieb und dem inhomogenen Schichtbetrieb als Funktion der Drehzahl D und Last L durchgeführt wird, wobei S1-S5 Stützpunkte der Kennlinie U sind, zwischen denen zweckmäßigerweise interpoliert wird. Dabei ist I der Bereich für inhomogenen Schichtbetrieb und II der Bereich für homogenen Normalbetrieb. S3' ist ein adaptierter Stützpunkt und U' eine entsprechend adaptierte Kennlinie. Δ ist ein Verschiebungsbetrag des Stützpunktes S3 in Richtung des Bereiches II, und δ ein entsprechender Rückverschiebungsbetrag in Richtung des Bereiches I.

Bei diesem Ausführungsbeispiel des erfindungsgemäßen Kraftstoff-Einspritzverfahrens für eine Brennkraftmaschine mit einer Drosselklappe und einem Saugrohr erfolgt ein kontinierliches Erfassen der Klopfintensität als für das Klopfen charakteristische Größe an jedem Zylinder der Brennkraftmaschine im inhomogenen Schichtbetrieb und im homogenen Normalbetrieb.

Wenn die Klopfintensität eines Zylinders im inhomogenen Schichtbetrieb einen vorbestimmten ersten Klopfintensitätsschwellwert überschreitet, erfolgt ein Umschalten aller Zylindern vom inhomogenen Schichtbetrieb auf den homogenen Normalbetrieb.

Im homogenen Normalbetrieb erfolgt ein Durchführen einer Androsselung nach der Umschaltung und wird das Erfassen der Klopfintensität fortgeführt.

Wenn die Klopfintensität immer noch zu hoch ist, kann im homogenen Normalbetrieb ein Verstellen des Zündwinkels erfolgen.

Nach Durchführen des homogenen Normalbetriebs während einer betriebspunktabhängigen Zeitspanne erfolgt ein Umschalten von allen Zylindern vom homogenen Normalbetrieb auf den inhomogenen Schichtbetrieb, wenn die Klopfintensität ausreichend niedrig ist.

Desweiteren erfolgt bei diesem Ausführungsbeispiel ein Verändern der Kennlinie U ansprechend auf die Tatsache, daß an einem Betriebspunkt, hier B, für den der inhomogene Schichtbetrieb vorgesehen ist, erfaßt wird, daß die erfaßte charakteristische Größe eines Zylinders ein vorbestimmtes Kriterium erfüllt, nämlich wenn die Klopfintensität mindestens eines Zylinders einen vorbestimmten zweiten Klopfintensitätsschwellwert überschreitet, der niedriger ist als der erste Klopfintensitätsschwellwert.

Insbesondere erfolgt ein Verschieben des Stützpunktes S3 der Kennlinie U entsprechend dem Betriebspunkt (B) um einen vorbestimmten ersten Betrag Δ zu einem adaptierten Stützpunkt S3'. Daraus läßt sich der adaptierte Kennlinienteil U' (gestrichelt) bilden, an dem die Umschaltung zwischen inhomogenen Schichtbetrieb und homogenen Normalbetrieb erfolgt.

Liegt kein Zylinder mehr über dem zweiten Klopfintensitätsschwellwert, erfolgt ein Rückverschieben des adaptierten Stützpunktes S3' der Kennlinie U entsprechend dem Betriebspunkt B um einen vorbestimmten zweiten Betrag δ in Richtung des ursprünglichen Stützpunktes S3, wobei der vo rbestimmte zweite Betrag δ kleiner als der vorbestimmten erste Betrag Δ ist. Dies wird periodisch solange wiederholt, bis der ursprüngliche Stützpunkt S3 wieder erreicht ist.

Die Umschaltung zwischen inhomogenen Schichtbetrieb und homogenen Normalbetrieb erfolgt jeweils gemäß der momentanen adaptierten Kennlinie.

Bei einem weiteren Ausführungsbeispiel, bei dem die Zylinder durch jeweilige Einzeldrosselklappen steuerbar sind, kann nicht nur das Erfassen, sondern auch das Umschalten für jeden Zylinder separat durchgeführt werden.

Bei noch einem weiteren Ausführungsbeispiel kann ein Androsseln von einem Zylinder im inhomogenen Schichtbetrieb erfolgen, wenn die Klopfintensität des einen Zylinders einen vorbestimmten dritten Klopfintensitätsschwellwert überschreitet, welcher kleiner als der vorbestimmte erste und zweite Klopfintensitätsschwellwert ist. Wieweit dieses Androsseln erfolgen kann, hängt von dem betreffenden Motortyp ab.

Obwohl die vorliegende Erfindung vorstehend anhand bevorzugter Ausführungsbeispiele beschrieben wurde, ist sie darauf nicht beschränkt, sondern auf vielfältige Weise modifizierbar.

Die Erfassung der Klopfintensität und der Klopfhäufigkeit können selbstverständlich auch gleichzeitig erfolgen.

Auch können komplexere Kennlinien unter Verwendung mehrerer Parameter verwendet werden.

Schließlich kann die Adaption der Kennlinie auf beliebige Art und Weise erfolgen und ist nicht auf die illustrierte Art beschränkt.

| Kraftstoff-Einspritzverfahren | |
|---|---|
| BEZUGSZEICHENLISTE: | |
| D | Drehzahl |
| L | Last |
| U | Kennlinie |
| B | Betriebspunkt |
| S1-S5 | Stützpunkte |
| I | Bereich für inhomogenen Schichtbetrieb |
| II | Bereich für homogenen Normalbetrieb |
| S3' | adaptierter Stützpunkt |
| U' | adaptierte Kennlinie |
| Δ | Verschiebungsbetrag |
| δ | Rückverschiebungsbetrag |

## Patentansprüche

1. Kraftstoff-Einspritzverfahren für eine Brennkraftmaschine, wobei eine Einspritzung alternativ in einem homogenen Normalbetrieb oder in einem inhomogenen Schichtbetrieb durchgeführt wird;
**gekennzeichnet durch** die Schritte:
Erfassen einer für das Klopfen charakteristischen Größe an mindestens einem Zylinder der Brennkraftmaschine im inhomogenen Schichtbetrieb; und
umschalten von mindestens dem einen Zylinder vom inhomoaenen Schichtbetrieb auf den homogenen Normalbetrieb, wenn die erfaßte charakteristische Größe des einen Zylinders ein vorbestimmtes erstes Kriterium erfüllt.

2. Verfahren nach Anspruch 1, **gekennzeichnet durch** die Schritte:
Erfassen der Klopfintensität als für das Klopfen charakteristische Größe an dem mindestens einen Zylinder der Brennkraftmaschine im inhomogenen Schichtbetrieb; und
Umschalten von mindestens dem einen Zylinder vom inhomogenen Schichtbetrieb auf den homogenen Normalbetrieb, wenn die Klopfintensität des einen Zylinders einen vorbestimmten ersten Klopfintensitätsschwellwert überschreitet.

3. Verfahren nach Anspruch 1, **gekennzeichnet durch** die Schritte:
Erfassen der Klopfhäufigkeit als für das Klopfen charakteristische Größe an mehreren Zylindern der Brennkraftmaschine im inhomogenen Schichtbetrieb; und
Umschalten von den mehreren Zylindern vom inhomogenen Schichtbetrieb auf den homogenen Normalbetrieb, wenn die Klopfhäufigkeit der mehreren Zylinder einen vorbestimmten ersten Klopfhäufigkeitsschwellwert überschreitet.

4. Verfahren nach einem der vorhergehenden Ansprüche, **gekennzeichnet durch** die Schritte:
Durchführen einer Androsselung im homogenen Normalbetrieb nach der Umschaltung;
Erfassen einer für das Klopfen charakteristischen Größe an mindestens einem Zylinder der Brennkraftmaschine im h omogenen Normalbetrieb; und
Verstellen des Zündwinkels, wenn die erfaßte charakteristische Größe des einen Zylinders ein vorbestimmtes zweites Kriterium, vorzugsweise hinsichtlich Klopfintensität oder Klopfhäufigkeit, erfüllt.

5. Verfahren nach einem der vorhergehenden Ansprüche, **gekennzeichnet durch** die Schritte:
Durchführen des homogenen Normalbetriebs während einer betriebspunktabhängigen Zeitspanne; und
Umschalten von mindestens dem einen Zylinder vom homogenen Normalbetrieb auf den inhomogenen Schichtbetrieb.

6. Verfahren nach Anspruch 5, **gekennzeichnet durch** die Schritte:
Erfassen einer für das Klopfen charakteristischen Größe an mindestens einem Zylinder der Brennkraftmaschine im homogenen Normalbetrieb; und
Umschalten von mindestens dem einen Zylinder vom homogenen Normalbetrieb auf den inhomogenen Schichtbetrieb nach dem Durchführen des homogenen Normalbetriebs während einer betriebspunktabhängigen Zeitspanne nur dann, wenn die erfaßte charakteristische Größe des einen Zylinders ein vorbestimmtes drittes Kriterium, vorzugsweise hinsichtlich Klopfintensität oder Klopfhäufigkeit, erfüllt.

7. Verfahren nach Anspruch 6, **gekennzeichnet durch** die Schritte:
Festlegen einer Kennlinie (U), bei der eine Umschaltung zwischen dem homogenen Normalbetrieb und dem inhomogenen Schichtbetrieb durchgerührt wird, als Funktion mindestens eines motorspezifischen Parameters, vorzugsweise Drehzahl und Last; und
Verschieben zumindest eines Teils der Kennlinie (U) ansprechend auf die Tatsache, daß an einem Betriebspunkt (B), für den der inhomogene Schichtbetrieb vorgesehen ist, erfaßt wird, daß die erfaßte charakteristische Größe des einen Zylinders ein vorbestimmtes viertes Kriterium, vorzugsweise hinsichtlich Klopfintensität oder Klopfhäufigkeit, erfüllt.

8. Verfahren nach Anspruch 7, **gekennzeichnet durch** die Schritte:
Verschieben eines Stützpunktes (S3) der Kennlinie (U) entsprechend dem Betriebspunkt (B) um einen vorbestimmten ersten Betrag (Δ) zu einem adaptierten Stützpunkt (S3').

9. Verfahren nach Anspruch 7 oder 8, **gekennzeichnet durch** die Schritte:
Erfassen der Klopfintensität als für das Klopfen charakteristische Größe an dem mindestens einen Zylinder der Brennkraftmaschine im inhomogenen Schichtbetrieb; und
Verschieben des Teils der Kennlinie, wenn die Klopfintensität des einen Zylinders einen vorbestimmten zweiten Klopfintensitätsschwellwert überschreitet, welcher kleiner als der erste Klopfintensitätsschwellwert ist.

10. Verfahren nach Anspruch 7 oder 8, **gekennzeichnet durch** die Schritte:
Erfassen der Klopfhäufigkeit als für das Klopfen charakteristische Größe an mehreren Zylindern der Brennkraftmaschine im inhomogenen Schichtbetrieb; und
verschieben des Teils der Kennlinie, wenn die Klopfhäufigkeit des einen Zylinders einen vorbestimmten zweiten Klopfhäufigkeitsschwellwert überschreitet, welcher kleiner als der erste Klopfhäufigkeitsschwellwert ist.

11. Verfahren nach einem der Ansprüche 8 bis 10, **gekennzeichnet durch** die Schritte:
Rückverschieben des adaptierten Stützpunktes (S3') der Kennlinie (U) entsprechend dem Betriebspunkt (B) um einen vorbestimmten zweiten Betrag (δ) in Richtung des ursprünglichen Stützpunktes (S3), wenn die erfaßte charakteristische Größe des einen Zylinders für eine bestimmte Zeitspanne ein vorbestimmtes fünftes Kriterium, vorzugsweise hinsichtlich Klopfintensität oder Klopfhäufigkeit, erfüllt, wobei der vorbestimmte zweite Betrag (δ) vorzugsweise kleiner als der vorbestimmten erste Betrag (Δ) ist.

12. Verfahren nach einem der vorhergehenden Ansprüche, wobei die Zylinder durch jeweilige Einzeldrosselklappen steuerbar sind, **dadurch gekennzeichnet, daß** das Erfassen und das Umschalten für jeden Zylinder separat durchgeführt wird.

13. Verfahren nach einem der vorhergehenden Ansprüche, **gekennzeichnet durch** die Schritte:
Androsseln von mindestens dem einen Zylinder im inhomogenen Schichtbetrieb, wenn die erfaßte charakteristische Größe des einen Zylinders ein vorbestimmtes sechstes Kriterium, vorzugsweise hinsichtlich Klopfintensität oder Klopfhäufigkeit, erfüllt.

14. Verfahren nach Anspruch 13, **gekennzeichnet durch** die Schritte:
Erfassen der Klopfintensität als für das Klopfen char akteristische Größe an dem mindestens einen Zylinder der Brennkraftmaschine im inhomogenen Schichtbetrieb; und
Androsseln von mindestens dem einen Zylinder im inhomogenen Schichtbetrieb, wenn die Klopfintensität des einen Zylinders einen vorbestimmten dritten Klopfintensitätsschwellwert überschreitet, welcher kleiner als der vorbestimmte erste und zweite Klopfintensitätsschwellwert ist.

15. Verfahren nach Anspruch 13, **gekennzeichnet durch** die Schritte:
Erfassen der Klopfhäufigkeit als für das Klopfen charakteristische Größe an mehreren Zylindern der Brennkraftmaschine im inhomogenen Schichtbetrieb; und
Androsseln von den mehreren Zylindern im inhomogenen Schichtbetrieb, wenn die Klopfhäufigkeit der mehreren Zylinder einen vorbestimmten dritten Klopfhäufigkeitschwellwert überschreitet, welcher kleiner als der vorbestimmte erste und zweite Klopfhäufigkeitsschwellwert ist.

## Claims

1. Method for injecting fuel for an internal combustion engine, injection being carried out alternatively in a homogeneous normal mode or in an inhomogeneous stratified mode;
**characterized by** the steps:
detecting a characteristic variable for knocking, at at least one cylinder of the internal combustion engine in the inhomogeneous stratified mode; and
switching over the at least one cylinder from the inhomogeneous stratified mode to the homogeneous normal mode if the detected characteristic variable of the one cylinder fulfils a predetermined first criterion.

2. Method according to Claim 1, **characterized by** the steps:
detecting the knocking intensity as a characteristic variable for knocking, at the at least one cylinder of the internal combustion engine in the inhomogeneous stratified mode; and
switching over the at least one cylinder from the inhomogeneous stratified mode to the homogeneous normal mode if the knocking intensity of the one cylinder exceeds a predetermined first knocking intensity threshold value.

3. Method according to Claim 1, **characterized by** the steps:
detecting the knocking frequency as a characteristic variable for knocking, at a plurality of cylinders of the internal combustion engine in the inhomogeneous stratified mode; and
switching over the plurality of cylinders from the inhomogeneous stratified mode to the homogeneous normal mode if the knocking frequency of the plurality of cylinders exceeds a predetermined first knocking frequency threshold value.

4. Method according to one of the preceding claims, **characterized by** the steps:
performing a throttling operation in the homogeneous normal mode after the switchover;
detecting a characteristic variable for knocking, at at least one cylinder of the internal combustion engine in the homogeneous normal mode; and
adjusting the ignition angle if the detected characteristic variable of the one cylinder fulfils a predetermined second criterion, preferably with regard to the knocking intensity or knocking frequency.

5. Method according to one of the preceding claims, **characterized by** the following steps:
performing the homogeneous normal mode during a time period which is dependent on the operating point; and
switching over the at least one cylinder from the homogeneous normal mode to the inhomogeneous stratified mode.

6. Method according to Claim 5, **characterized by** the following steps:
detecting a characteristic variable for knocking, at at least one cylinder of the internal combustion engine in the homogeneous normal mode; and
switching over at least the one cylinder from the homogeneous normal mode to the inhomogeneous stratified mode after the homogeneous normal mode has been carried out, during a time period which is dependent on the operating point, only if the detected characteristic variable of the one cylinder fulfils a predetermined third criterion, preferably with regard to the knocking intensity or knocking frequency.

7. Method according to Claim 6, **characterized by** the steps:
determining a characteristic curve (U), in which a switchover between the homogeneous normal mode and the inhomogeneous stratified mode is performed, as a function of at least one engine-specific parameter, preferably the rotational speed and load; and
displacing at least a part of the characteristic curve (U) in accordance with the fact that, at an operating point (B) for which the inhomogeneous stratified mode is provided, it is detected that the detected characteristic variable of the one cylinder fulfils a predetermined fourth criterion, preferably with regard to the knocking intensity or knocking frequency.

8. Method according to Claim 7, **characterized by** the steps:
displacing a reference point (S3) of the characteristic curve (U) in accordance with the operating point (B) by a predetermined first amount (Δ) to an adapted reference point (S3').

9. Method according to Claim 7 or 8, **characterized by** the steps:
detecting the knocking intensity as a characteristic variable for knocking, at the at least one cylinder of the internal combustion engine in the inhomogeneous stratified mode; and
displacing the part of the characteristic curve if the knocking intensity of the one cylinder exceeds a predetermined second knocking intensity threshold value which is smaller than the first knocking intensity threshold value.

10. Method according to Claim 7 or 8, **characterized by** the steps:
detecting the knocking frequency as a characteristic variable for knocking, at a plurality of cylinders of the internal combustion engine in the inhomogeneous stratified mode; and
displacing the part'of the characteristic curve if the knocking frequency of the one cylinder exceeds a predetermined second knocking frequency threshold value which is smaller than the first knocking frequency threshold value.

11. Method according to one of Claims 8 to 10, **characterized by** the steps:
displacing the adapted reference point (S3') of the characteristic curve (U) back in accordance with the operating point (B) by a predetermined second amount (δ) in the direction of the original reference point (S3) if the detected characteristic variable of the one cylinder fulfils, for a specific time period, a predetermined fifth criterion, preferably with regard to the knocking intensity or knocking frequency; the predetermined second amount (δ) preferably being smaller than the predetermined first amount (Δ).

12. Method according to one of the preceding claims, it being possible to control the cylinders by respective individual throttle valves, **characterized in that** the detection and the changeover are performed separately for each cylinder.

13. Method according to one of the preceding claims, **characterized by** the steps:
throttling at least the one cylinder in the inhomogeneous stratified mode if the detected characteristic variable of the one cylinder fulfils a predetermined sixth criterion, preferably with regard to the knocking intensity or knocking frequency.

14. Method according to Claim 13, **characterized by** the following steps:
detecting the knocking intensity as a
characteristic variable for knocking, at the at least one cylinder of the internal combustion engine in the inhomogeneous stratified mode; and
throttling at least the one cylinder in the inhomogeneous stratified mode if the knocking
intensity of the one cylinder exceeds a predetermined third knocking intensity threshold value which is smaller than the predetermined first and second knocking intensity threshold values.

15. Method according to Claim 13, **characterized by** the steps:
detecting the knocking frequency as a characteristic variable for knocking, at a plurality of cylinders of the internal combustion engine in the inhomogeneous stratified mode; and
throttling the plurality of cylinders in the inhomogeneous stratified mode if the knocking frequency of the plurality of cylinders exceeds a predetermined third knocking frequency threshold value which is smaller than the predetermined first and second knocking frequency threshold values.

## Revendications

1. Procédé d'injection de carburant pour un moteur à combustion interne, une injection ayant lieu alternativement en fonctionnement homogène normal ou en fonctionnement non homogène à charge stratifiée,
**caractérisé par** les étapes suivantes :
- détection d'une valeur caractéristique de la détonation sur au moins un cylindre du moteur à combustion interne en fonctionnement non homogène à charge stratifiée, et
- commutation d'au moins un cylindre du fonctionnement non homogène à charge stratifiée au fonctionnement homogène normal lorsque la valeur caractéristique détectée de ce cylindre remplit un premier critère prédéfini.

2. Procédé selon la revendication 1,
**caractérisé par** les étapes :
- détection de l'intensité de la détonation sous la forme d'une valeur caractéristique de la détonation sur au moins un cylindre du moteur à combustion interne en fonctionnement non homogène à charge stratifiée, et
- commutation d'au moins un cylindre du fonctionnement non homogène à charge stratifiée au fonctionnement homogène normal lorsque l'intensité de la détonation d'un cylindre dépasse un premier seuil prédéfini d'intensité de la détonation.

3. Procédé selon la revendication 1,
**caractérisé par** les étapes :
- détection de la fréquence de la détonation sous la forme d'une valeur caractéristique de la détonation sur plusieurs cylindres du moteur à combustion interne en fonctionnement non homogène à charge stratifiée, et
- la commutation de ces cylindres du fonctionnement non homogène à charge stratifiée au fonctionnement homogène normal lorsque la fréquence de la détonation de plusieurs cylindres dépasse un premier seuil prédéfini de fréquence de la détonation.

4. Procédé selon l'une quelconque des revendications précédentes,
**caractérisé par** les étapes :
- exécution d'un étranglement en fonctionnement homogène normal après la commutation,
- détection d'une valeur caractéristique de la détonation sur au moins un cylindre du moteur à combustion interne en fonctionnement homogène normal, et
- modification de l'angle d'allumage lorsque la valeur caractéristique détectée du cylindre remplit un deuxième critère prédéfini, de préférence par rapport à l'intensité ou à la fréquence de la détonation

5. Procédé selon l'une quelconque des revendications précédentes,
**caractérisé par** les étapes :
- exécution du fonctionnement homogène normal pendant une plage de temps fonction du point de fonctionnement dynamique, et
- commutation d'au moins un cylindre du fonctionnement homogène normal au fonctionnement non homogène à charge stratifiée.

6. Procédé selon la revendication 5,
**caractérisé par** les étapes :
- détection d'une valeur caractéristique de la détonation sur au moins un cylindre du moteur à combustion interne en fonctionnement homogène normal, et
- commutation d'au moins un cylindre du fonctionnement homogène normal au fonctionnement non homogène à charge stratifiée après l'exécution du fonctionnement homogène pendant une plage de temps fonction du point de fonctionnement dynamique que lorsque la valeur caractéristique détectée de ce cylindre remplit un troisième critère prédéfini, de préférence par rapport à l'intensité ou à la fréquence de la détonation.

7. Procédé selon la revendication 6,
**caractérisé par** les étapes :
- définition d'une ligne caractéristique (U) avec laquelle il est possible de commuter du fonctionnement homogène normal au fonctionnement non homogène à charge stratifiée et inversement et qui sert de fonction d'au moins un paramètre spécifique du moteur, de préférence la vitesse de rotation et la charge, et
- déplacement d'une partie de la ligne caractéristique (U) en réponse au fait que, sur un point de fonctionnement dynamique (B) pour lequel est prévu le fonctionnement non homogène à charge stratifiée, il est détecté que la valeur caractéristique détectée de ce cylindre remplit un quatrième critère prédéfini, de préférence par rapport à l'intensité ou à la fréquence de la détonation.

8. Procédé selon la revendication 7,
**caractérisé par** les étapes :
- déplacement d'un point d'appui (S3) de la ligne caractéristique (U) suivant une première valeur prédéfinie (Δ) vers un point d'appui adapté (S3') en fonction du point de fonctionnement dynamique (B).

9. Procédé selon la revendication 7 ou 8,
**caractérisé par** les étapes :
- détection de l'intensité de la détonation sous la forme d'une valeur caractéristique de la détonation sur au moins un cylindre du moteur à combustion interne en fonctionnement non homogène à charge stratifiée, et
- déplacement de la partie de la ligne caractéristique lorsque l'intensité de la détonation de ce cylindre dépasse un deuxième seuil prédéfini d'intensité de la détonation inférieur au premier seuil d'intensité de la détonation.

10. Procédé selon la revendication 7 ou 8,
**caractérisé par** les étapes :
- détection de la fréquence de la détonation sous la forme d'une valeur caractéristique de la détonation sur plusieurs cylindres du moteur à combustion interne en fonctionnement non homogène à charge stratifiée, et
- déplacement de la partie de la ligne caractéristique lorsque la fréquence de la détonation d'un cylindre dépasse un deuxième seuil prédéfini de fréquence de la détonation inférieur au premier seuil de fréquence de la détonation.

11. Procédé selon l'une quelconque des revendications 8 à 10,
**caractérisé par** les étapes :
- retour du point d'appui adapté (S3') de la ligne caractéristique (U) en direction du point d'appui initial (S3) suivant une deuxième valeur prédéfinie (δ) en fonction du point de fonctionnement dynamique lorsque la valeur caractéristique détectée d'un cylindre pour une plage de temps donnée remplit un cinquième critère, de préférence par rapport à l'intensité et à la fréquence de la détonation, la deuxième valeur prédéfinie (δ) étant de préférence inférieure à la première valeur prédéfinie (Δ).

12. Procédé selon l'une quelconque des revendications précédentes, dans lequel les cylindres peuvent être commandés par des clapets d'étranglement individuels,
**caractérisé en ce que**
chaque cylindre est détecté et commuté séparément.

13. Procédé selon l'une des revendications précédentes,
**caractérisé par** les étapes :
- étranglement d'au moins un cylindre en fonctionnement non homogène à charge stratifiée lorsque la valeur caractéristique détectée de ce cylindre remplit un sixième critère prédéfini, de préférence par rapport à l'intensité ou à la fréquence de la détonation.

14. Procédé selon la revendication 13,
**caractérisé par** les étapes :
- détection de l'intensité de la détonation sous la forme d'une valeur caractéristique de la détonation sur au moins un cylindre du moteur à combustion interne en fonctionnement non homogène à charge stratifiée, et
- étranglement d'au moins un cylindre en fonctionnement non homogène à charge stratifiée lorsque l'intensité de la détonation de ce cylindre dépasse un troisième seuil prédéfini d'intensité de la détonation inférieur au premier et au deuxième seuils d'intensité de la détonation.

15. Procédé selon la revendication 13,
**caractérisé par** les étapes :
- détection de la fréquence de la détonation sous la forme d'une valeur caractéristique de la détonation sur plusieurs cylindres du moteur à combustion interne en fonctionnement non homogène à charge stratifiée, et
- étranglement de la pluralité de cylindres en fonctionnement non homogène à charge stratifiée lorsque la fréquence de la détonation de ces cylindres dépasse un troisième seuil prédéfini de fréquence de la détonation inférieur au premier et au deuxième seuils de fréquence de la détonation.
